# DEMANDE DE BREVET EUROPEEN

(11) **EP 1 315 052 A1**
(43) Date de publication de la demande: **28.05.2003**
(21) Numéro de dépôt: 01204447.5
(22) Date de dépôt: 21.11.2001
(51) Int. Cl.: G04G 1/00, H01Q 1/27

(54) **Structure formant une antenne PIFA et un boîtier de blindage dans un appareil électronique portable**

(71) Demandeur: ASULAB S.A., 2074 Marin (CH)
(72) Inventeur: Skrivervik, Anja, 1443 Champvent (CH); Zürcher, Jean-François, 1815 Tavel/Clarens (CH)
(74) Mandataire: Laurent, Jean

(57) **Abrégé**

La structure décrite forme une antenne PIFA (10) et un boîtier de blindage (11) qui peut contenir des circuits électriques, notamment un émetteur-récepteur associé à l'antenne. Elle est agencée pour être incorporée à un appareil électronique portable de faible volume, par exemple une montre-bracelet. Afin d'être aussi éloignée que possible d'un corps se trouvant sous l'appareil et susceptible d'absorber ou de perturber une part de rayonnement, l'antenne (10) est disposée dans la partie supérieure de la structure. Le couvercle (14) du boîtier (11) comporte une surface extérieure sensiblement plane et un renfoncement (17) dans une zone périphérique du couvercle. L'élément radiant (20) de l'antenne s'étend dans le plan de ladite surface extérieure, au-dessus dudit renfoncement dont la surface de fond (18) forme le plan de masse de l'antenne.

## Description

La présente invention concerne une structure formant une antenne et un boîtier de blindage apte à contenir des circuits électroniques dans un appareil portable, notamment une montre, le boîtier comportant un couvercle et une paroi latérale, l'antenne comportant un élément radiant allongé disposé vis-à-vis d'un plan de masse qui fait partie du boîtier, l'élément radiant ayant une extrémité raccordée au plan de masse par une liaison de court-circuit et une extrémité opposée libre.

L'invention concerne aussi un appareil électronique portable comportant une telle structure à antenne, notamment une montre-bracelet. Cette invention s'applique en particulier à des appareils capables d'émettre et/ou de recevoir des signaux électromagnétiques de haute fréquence et permettant par exemple d'assurer une communication radio avec d'autres appareils sur un réseau de téléphonie mobile ou dans un réseau de transfert de données du type Bluetooth.

Une structure à antenne PIFA de ce genre et son incorporation dans un appareil portable de faible volume tel qu'une pièce d'horlogerie sont décrites dans la demande de brevet EP 1 093 098 du même demandeur, qui est incorporée ici par référence. En particulier, le lecteur trouvera dans le document précité une description de l'art antérieur et des principes de la structure d'une antenne PIFA (Planar Inverted-F Antenna). D'autres structures d'antennes PIFA destinées à des appareils de petite taille sont décrites par exemple dans les publications de brevets US 6 025 805, US 6 130 650, WO 97/44856, WO 01/08257 et EP 1 096 602.

Afin d'incorporer une telle antenne dans une unité portative de faible volume, telle une montre, il convient de trouver des solutions qui allient avantageusement un faible encombrement et néanmoins des performances permettant d'assurer une communication radio dans les meilleures conditions.

La structure décrite dans la demande de brevet EP 1 093 098 a de préférence une forme générale cylindrique de faible hauteur, pour être logée dans la boîte d'une montre-bracelet. L'élément radiant de l'antenne PIFA est disposé latéralement, à une distance constante de la paroi latérale du boîtier. Il peut soit former une saillie par rapport au contour généralement cylindrique du boîtier de blindage, soit suivre ce contour tandis que le boîtier présente latéralement un renfoncement de profondeur constante dans la zone couverte par l'élément radiant.

L'antenne proposée dans ce document a l'avantage de pouvoir être complètement intégrée en une structure de faible volume qui allie compacité, rigidité et esthétique, l'élément radiant faisant partie intégrante d'un boîtier formant le plan de masse de l'antenne. Le dimensionnement ainsi que l'accord et l'adaptation des caractéristiques de cette antenne (fréquence, bande passante, impédance, etc.) sont relativement aisés.

Le boîtier constituant le plan de masse de l'antenne permet avantageusement de loger tout ou partie de l'électronique de l'unité portative de communication à l'intérieur de la structure de l'antenne, ce boîtier formant ainsi un boîtier blindé à l'intérieur duquel l'électronique est protégée et n'affecte nullement les performances de l'antenne. L'antenne proposée peut ainsi avantageusement être alimentée depuis l'intérieur du boîtier ainsi constitué.

La structure proposée allie élégamment le plan de masse de l'antenne et un boîtier permettant d'accueillir non seulement l'électronique de l'unité portative, mais également les autres composants pouvant être présents dans cette unité. Cette structure peut ainsi avantageusement constituer un boîtier permettant d'accueillir en outre le mouvement d'une pièce d'horlogerie. La structure peut par ailleurs être entourée ou enrobée d'un élément externe en plastique. Cet élément externe peut ainsi prendre des formes variées, par exemple la carrure d'une boîte de montre.

L'élément radiant de l'antenne est électriquement petit, mais l'influence de la structure complète (y compris le boîtier) détermine les propriétés de rayonnement de l'antenne. Associé aux faibles pertes dues à l'absence d'un diélectrique entre l'élément radiant et le plan de masse, ou plus exactement à la présence d'un diélectrique formé uniquement d'air, ceci conduit à un gain et une efficacité remarquable de l'antenne.

Cependant, comme la structure d'antenne selon le document susmentionné EP 1 093 098 a une forme générale aplatie et s'étend donc habituellement dans le plan général de l'appareil portable, le fonctionnement de l'antenne est quelque peu dégradé lorsque l'appareil est posé contre un corps dont la présence peut perturber le champ électrique environnant, par exemple un corps métallique ou le corps humain. C'est précisément le cas avec la disposition latérale de l'antenne dans une montre-bracelet, l'antenne se trouvant si près du bras du porteur que celui-ci absorbe une partie du rayonnement de l'antenne.

La présente invention vise à perfectionner une telle structure d'antenne de façon à remédier à l'inconvénient susmentionné, tout en conservant l'essentiel des avantages de la structure décrite dans le document précité.

Dans ce but, il est prévu une structure du genre indiqué en préambule, caractérisée en ce que le couvercle du boîtier comporte une surface extérieure sensiblement plane et un renfoncement disposé dans une zone périphérique du couvercle et en retrait par rapport au plan de ladite surface extérieure, et en ce que l'élément radiant s'étend sensiblement dans ledit plan au-dessus dudit renfoncement, dont une surface de fond forme le plan de masse vis-à-vis de l'élément radiant.

On conserve ainsi tous les avantages du boîtier de la structure selon l'art antérieur, en augmentant même au maximum la surface disponible à l'intérieur du boîtier, tandis que la partie formant antenne se trouve entièrement dans la partie supérieure de la structure, donc le plus loin possible d'un corps sur lequel la face inférieure de l'appareil est posée. Dans le cas d'une montre-bracelet, la distance entre l'antenne et le bras est ainsi beaucoup plus grande que dans le cas du document précité. En outre, comme l'aire du couvercle du boîtier est habituellement bien plus grande que celle de la paroi latérale, l'élément radiant peut être plus large et donc plus efficace.

D'autres caractéristiques et avantages apparaîtront dans la description suivante d'un mode de réalisation préférée, présenté à titre d'exemple non limitatif en référence aux dessins annexés, dans lesquels :
- la figure 1 est une vue en perspective schématique d'une structure à antenne PIFA selon l'invention, susceptible d'être incorporée à un appareil électronique portable telle qu'une montre;
- la figure 2 est une vue en plan de l'objet de la figure 1;
- la figure 3 est une vue en coupe suivant la ligne III-III de la figure 2, et
- la figure 4 est une vue en perspective schématique d'une montre-bracelet comportant la structure à antenne PIFA illustrée par les figures 1 à 3.

La structure décrite ci-dessous en référence aux figures 1 à 3 constitue un mode de réalisation préférée d'une structure formant antenne qui peut être avantageusement incorporée dans une pièce d'horlogerie pourvue d'un émetteur-récepteur radio, par exemple dans la bande de 2,45 GHz usuelle dans la technologie Bluetooth.

La structure représentée forme d'une part une antenne, indiquée globalement par la référence 10 dans la figure 1, et d'autre part un boîtier de blindage électromagnétique indiqué par la référence 11 et formé par exemple de deux pièces comme on le voit à la figure 3, à savoir une pièce supérieure 12 et un fond 13. La pièce supérieure 12 comprend un couvercle 14, dont la surface extérieure 14a s'étend sensiblement dans un plan 15, et une paroi latérale 16 généralement perpendiculaire à ce plan. Dans le cas présent, la structure 1 présente une forme générale cylindrique de faible hauteur par rapport à son diamètre, sa paroi latérale 16 est cylindrique et son fond 13 est plat.

Dans une zone périphérique de la structure 1, le couvercle 14 présente un renfoncement 17 de forme générale arquée, dont la profondeur et la largeur sont sensiblement constantes. Ce renforcement est limité vers le bas par une surface plane horizontale 18 du boîtier, qui est parallèle au plan 15, et latéralement par une surface verticale 19 se raccordant à la paroi latérale 16 du boîtier. Au-dessus du renfoncement 17, le couvercle 14 est prolongé par une lame horizontale s'étendant le long du plan 15 et constituant l'élément radiant 20 de l'antenne 10. Cet élément se trouve à une distance D de la surface de fond 18, qui constitue le plan de masse de l'antenne. La distance D est constante sur toute l'étendue de l'élément radiant dans le présent exemple, mais ce n'est pas nécessaire dans tous les cas. L'élément 20 a une forme allongée en arc de cercle, de préférence de largeur constante et inférieure à celle du renfoncement 17, de sorte qu'il est séparé de la paroi 19 par une fente 21 de largeur constante. Une extrémité 20a de l'élément 20 est raccordée mécaniquement et électriquement au couvercle 14, de sorte qu'il est relié au plan de masse 18 par une liaison de court-circuit. Son autre extrémité 20b est libre. A une distance déterminée de son extrémité court-circuitée 20a, l'élément radiant porte un point de connexion 23 dont l'utilité sera indiquée plus loin.

On remarque que la structure 1 décrite ci-dessus présente une configuration extérieure cylindrique dépourvue de toute protubérance, ce qui facilite son incorporation dans une boîte de montre généralement circulaire. Toutefois cette configuration pourrait être différente en fonction des besoins, notamment pour l'incorporation dans un appareil rectangulaire. Dans l'exemple représenté, les deux pièces 12 et 13 sont entièrement métalliques, par exemple en laiton. Le fond 13 comporte dans ce cas un rebord intérieur 24 qui peut être fileté extérieurement pour se visser dans un filetage correspondant de la paroi latérale 16, assurant ainsi une bonne liaison électrique entre les deux pièces du boîtier de blindage. On peut toutefois prévoir un assemblage différent, par exemple à baïonnette, par chassage ou par soudage.

De préférence, le couvercle 14 et l'élément radiant 20 sont faits d'une seule pièce, formée par une plaque plane. Dans une exécution en métal, cette plaque peut être soudée aux parois 16, 18 et 19 pour former la pièce supérieure 12 du boîtier. Ceci permet une fabrication aisée et une bonne précision dimensionnelle de l'antenne.

Dans un autre mode de réalisation, les deux pièces 12 et 13 pourraient être formées par des pièces en matière diélectrique moulées et pourvues d'un revêtement métallique apte à remplir les fonctions électriques de l'antenne et du blindage.

Comme on le sait, la longueur de l'élément radiant 20 est choisie en fonction de la longueur d'ondes λ du rayonnement à émettre ou à recevoir et correspond de préférence à environ λ/4, qui vaut environ 32 mm pour la fréquence de 2,45 GHz. Ainsi, si la structure 1 a un diamètre extérieur de l'ordre 35 mm pour pouvoir être incorporée dans une montre, le renfoncement 19 et l'élément radiant 20 s'étendent sur nettement moins de la moitié du pourtour de la structure et n'occupent donc qu'une petite fraction de la superficie du boîtier.

Dans la figure 3, on a représenté schématiquement différents composants susceptibles d'être logés à l'intérieur du boîtier de blindage 11, en particulier un mouvement d'horlogerie électronique 25, une unité Bluetooth 26 comprenant un émetteur-récepteur associé à l'antenne 10, et une source d'énergie électrique 27 comprenant par exemple un accumulateur rechargeable par induction. Le boîtier 11 prévient toute interférence électromagnétique entre ces composants et l'antenne 10. L'unité 26 est raccordée à l'antenne par une ligne coaxiale 28 dont le conducteur interne 28a, isolé du plan de masse, traverse la surface 18 du boîtier à travers un orifice 29 pour aller se raccorder au point de connexion 23 de l'élément radiant 20. Le conducteur externe 28b de la ligne coaxiale est raccordé au plan de masse formé par la surface 18. Un trou 29 au centre du couvercle 14 permet de relier des organes extérieurs d'affichage au mouvement d'horlogerie 25 et, le cas échéant, à d'autres organes logés à l'intérieur du boîtier 11.

Bien que le mode de réalisation décrit ci-dessus présente une configuration générale cylindrique qui est typiquement adaptée à une utilisation horlogère, on comprendra que la structure formant antenne selon la présente invention peut prendre des formes variées selon les contraintes d'encombrement de l'unité portative dans laquelle cette structure est incorporée. La structure formant antenne peut ainsi parfaitement présenter un contour sensiblement rectangulaire, elliptique ou polygonal.

La figure 4 représente en perspective schématique une pièce d'horlogerie se présentant sous la forme d'une montre-bracelet à affichage analogique qui contient la structure 1 illustrée aux figures 1 à 3. La structure 1 formant une antenne 10 est ainsi entourée et incorporée dans un élément externe réalisé en un matériau non conducteur, notamment une matière plastique, en l'occurrence une carrure de boîte de montre 30. Le mouvement de la pièce d'horlogerie est avantageusement disposé entièrement à l'intérieur de la structure 1. La surface supérieure plane du boîtier 11 et de l'élément radiant 20 peut servir de cadran de la montre ou être recouverte d'un disque en matière diélectrique formant un cadran classique, au choix.

L'antenne 10 se trouve ainsi dans une région de la montre-bracelet qui est aussi éloignée que possible du bras du porteur, ce qui minimise les influences du bras sur les performances de l'antenne, comme on l'a expliqué plus haut.

Des orifices de faible diamètre peuvent être ménagés dans le boîtier 11 de la structure 1, sans affecter sensiblement les caractéristiques de l'antenne 10, pour permettre le passage, le cas échéant, d'éléments constitutifs d'organes d'affichage et/ou de commande, ces éléments étant isolés électriquement de la structure 1. Dans l'exemple de la figure 4, des axes ou canons d'aiguilles des heures et des minutes 32 traversent ainsi le trou 29 prévu au centre du couvercle du boîtier 11. De même, des tiges de divers organes de commande pénètrent latéralement au travers de la paroi latérale cylindrique du boîtier 11, ces organes de commande comprenant notamment une tige rotative solidaire d'une couronne de mise à l'heure 34 et deux boutons-poussoirs 35 et 36.

La structure 1 est disposée dans la carrure de montre 30 de préférence de manière que l'élément radiant 20 de l'antenne 10 soit situé à l'opposé des organes de commande 34, 35 et 36, et de manière générale à l'écart de tout organe pénétrant à l'intérieur du boîtier de la structure 1.

Une structure formant antenne selon la présente invention peut ainsi être réalisée de manière à être incorporée dans une pièce d'horlogerie, telle qu'une montre, et à recevoir à l'intérieur du boîtier blindé tout ou partie d'un émetteur-récepteur à radiofréquence, de l'électronique de la pièce d'horlogerie et de son mouvement. Toutefois les applications de l'invention s'étendent plus généralement à tout appareil électronique portable ayant une fonction d'émission et/ou de réception en radiofréquence.

On comprendra que différentes modifications ou adaptations peuvent être apportées à la structure décrite ici sans sortir du cadre défini par les revendications annexées. En particulier, selon les caractéristiques désirées de l'antenne, l'élément radiant peut avoir une configuration plus complexe, par exemple selon les enseignements de la demande de brevet EP 1 096 602, et peut être court-circuité au plan de masse sur une partie seulement de son extrémité liée au boîtier.

## Revendications

1. Structure formant une antenne (10) et un boîtier de blindage (11) apte à contenir des circuits électroniques dans un appareil portable, notamment une montre, le boîtier comportant un couvercle (14) et une paroi latérale (16), l'antenne comportant un élément radiant allongé (20) disposé vis-à-vis d'un plan de masse qui fait partie du boîtier, l'élément radiant ayant une extrémité (20a) raccordée au plan de masse par une liaison de court-circuit et une extrémité opposée libre (20b),
**caractérisée en ce que** le couvercle (14) du boîtier comporte une surface extérieure (14a) sensiblement plane et un renfoncement (17) disposé dans une zone périphérique du couvercle et en retrait par rapport au plan (15) de ladite surface extérieure, et **en ce que** l'élément radiant (20) s'étend sensiblement dans ledit plan au-dessus dudit renfoncement, dont une surface de fond (18) forme le plan de masse vis-à-vis de l'élément radiant.

2. Structure selon la revendication 1, **caractérisée en ce que** le boîtier (11) a un contour latéral incurvé au moins dans la région de l'antenne (10) et **en ce que** l'élément radiant (20) a, dans ledit plan, une forme incurvée qui suit ledit contour du boîtier.

3. Structure selon la revendication 1, **caractérisée en ce qu'**elle a une forme générale extérieure cylindrique et **en ce que** ledit renfoncement (17) et l'élément radiant (20) ont une forme en arc de cercle.

4. Structure selon la revendication 1, **caractérisée en ce que** le boîtier (11) a une configuration fermée et comporte un fond (13) sur sa face opposée au couvercle (14).

5. Structure selon la revendication 4, **caractérisée en ce que** le fond (13) est formé par une pièce séparée du reste du boîtier.

6. Structure selon l'une des revendications 1 à 5, **caractérisée en ce qu'**elle est réalisée en métal.

7. Structure selon l'une des revendications 1 à 5, **caractérisée en ce qu'**elle est réalisée en un matériau diélectrique recouvert d'une couche électriquement conductrice.

8. Appareil électronique portable comportant une structure formant antenne selon l'une des revendications précédentes.

9. Appareil selon la revendication 8, **caractérisé en ce qu'**une unité électronique (26) comprenant un émetteur-récepteur est logée à l'intérieur du boîtier (11).

10. Appareil selon la revendication 8 ou 9, **caractérisé en ce qu'**il est formé par une montre-bracelet et comporte un mouvement d'horlogerie (25) à l'intérieur du boîtier (11).
